# FASCICULE DE BREVET EUROPEEN

(11) **EP 2 199 664 B1**
(45) Date de publication et mention de la délivrance du brevet: **23.09.2015**
(21) Numéro de dépôt: 09178159.1
(22) Date de dépôt: 07.12.2009
(51) Int. Cl.: F21V 14/08, F21S 8/12, F21W 101/02

(54) **Dispositif d'éclairage pour projecteur de véhicule assurant plusieurs fonctions d'éclairage ou une fonction variable avec une seule source lumineuse**
Beleuchtungsvorrichtung für Fahrzeugscheinwerfer, der mehrere Beleuchtungsfunktionen oder eine veränderbare Funktion mit einer einzigen Lichtquelle ermöglicht
Lighting device for vehicle projector, allowing a pluratity of lighting functions or a variable function with only one light source

(30) Priorité: 19.12.2008 FR 0807289
(43) Date de publication de la demande: 23.06.2010
(73) Titulaire: VALEO VISION, 93012 Bobigny (FR)
(72) Inventeur: Le Bars, Jean-François, 89275, ELCHINGEN (DE); Albou, Pierre, 75013, PARIS (FR); Wiegand, Boris, 78467, KONSTANZ (DE)

(56) Documents cités:
- EP-A- 1 564 482
- EP-A2- 2 154 426
- DE-A1- 10 305 624
- DE-A1-102006 042 749
- DE-A1-102006 042 750
- US-A- 4 868 726
- DATABASE WPI Week 200824 8 novembre 2007 (2007-11-08) Thomson Scientific, London, GB; Class 666, AN 2008-A24666 XP002533954 "Lighting system, illumination method, and projection type display device" -& JP 2007 294346 A (MATSUSHITA ELECTRIC IND CO LTD) 8 novembre 2007 (2007-11-08)

## Description

L'invention a trait à un dispositif d'éclairage pour projecteur, plus particulièrement à un dispositif d'éclairage pour projecteur de véhicule, le dispositif étant apte à assurer plusieurs fonctions d'éclairage et/ou une fonction d'éclairage variable avec une seule source d'éclairage.

L'invention concerne plus particulièrement les projecteurs de véhicule équipés d'une ou plusieurs sources lumineuses ponctuelles du type à diodes électroluminescentes ou encore LED. Ce type de source lumineuse est en effet plus performant du point de vue consommation en comparaison avec les sources lumineuses plus classiques comme les lampes halogène ou xénon. La puissance électrique d'une source lumineuse du type LED adaptée à un projecteur de véhicule varie aujourd'hui entre 20 et 30 W alors que celle d'une source halogène de puissance d'éclairage comparable est de l'ordre de 120 W. Il est même raisonnable de penser que des modules LED de même puissance d'éclairage seront bientôt disponibles avec une puissance électrique de l'ordre de 5 à 10W De plus une nouvelle législation européenne prévoit une obligation pour les nouveaux véhicules d'être équipés de projecteurs du type DRL, ou encore « Daytime Running Light », c'est-à-dire des projecteurs destinés à fonctionner en permanence durant le jour. L'impact de l'éclairage sur la consommation de carburant va donc être croissant alors qu'un projet de directive européenne prévoit la taxation dés 2012 des constructeurs de véhicule par gramme de CO₂ émis dans l'atmosphère au-delà de 120 gr/km. Étant donné qu'une consommation électrique d'un projecteur halogène de l'ordre de 120 W correspond à environ 0.15 litre de carburant pour 100 km, soit de l'ordre de 5 à 6 gr de CO₂/km, l'utilisation de sources lumineuses du type à diodes électroluminescentes pour les projecteurs de véhicule sera d'un intérêt grandissant à l'avenir.

Le coût des sources d'éclairages à LED reste cependant assez élevé en comparaison avec les sources classiques. La nécessité d'avoir plusieurs fonctions par projecteur, à savoir typiquement les fonctions « route » ou « High Beam » (HB), « code » ou « Low Beam » (LB) et « Daytime Running Light » (DRL) et donc plusieurs sources lumineuses renforce la problématique du coût de l'utilisation de sources à LED.

De plus l'utilisation de sources d'éclairages à LED implique pour chaque source un module électronique de gestion. Le boîtier du projecteur s'en verra par conséquent plus compliqué, plus volumineux et plus coûteux.

Le document DE 10 2006 042 749 A1 divulgue un dispositif d'éclairage pour projecteur de véhicule comprenant une source de lumière à LED, un réflecteur du type elliptique dans une demi-espace avec deux foyers. La source LED est placée au niveau du premier foyer du réflecteur à proximité de ce dernier. La lumière émise par la source LED est réfléchie par le réflecteur vers son second foyer où une surface réfléchissante dite plieuse est positionnée. Cette surface réfléchissante comporte un bord du côté réflecteur et un bord du côté opposé au réflecteur. Ces bords sont dits « bords de coupure ». Une partie du faisceau lumineux réfléchi par le réflecteur rencontre la surface réfléchissante et est réfléchie conformément à son angle d'incidence sur la surface. Une autre partie du faisceau lumineux passe outre le/les bord(s) de coupure et n'est pas déviée par la surface réfléchissante. Le bord de coupure définit ainsi une frontière entre la partie du faisceau réfléchie et donc déviée et la partie non réfléchie. Une lentille est positionnée derrière la surface réfléchissante de sorte à ce que son foyer corresponde à celui du réflecteur elliptique. La surface réfléchissante avec son ou ses bords de coupure est appelée plieuse dans la mesure où elle dévie ou « plie » une partie du faisceau en vue de former une coupure au niveau du faisceau émis par la lentille. La plieuse est mobile selon un axe parallèle à l'axe optique du réflecteur. Cette mobilité permet d'assurer la fonction « route » ou « High Beam » et la fonction « code » ou « Low Beam » avec une seule source lumineuse.

Le document DE 10 2006 051 029 A1 divulgue un dispositif similaire à celui décrit ci-avant où la « plieuse » est mobile selon un axe vertical et un axe parallèle à l'axe optique du réflecteur elliptique. Ces deux mouvements permettent d'assurer la fonction « route » ou « High Beam » et la fonction « code » ou « Low Beam » avec une seule source lumineuse.

Le document DE 10 2006 042 750 A1 divulgue un dispositif similaire à ceux décrits ci avant où une « plieuse » est disposée de manière mobile verticalement et un écran vertical est disposé de manière mobile verticalement également. Ce dispositif permet d'assurer les fonctions « route » et « code » avec une seule source lumineuse et le déplacement de l'écran vertical permet en outre de faire varier l'intensité lumineuse dans le bas du faisceau de projecteur.

Les enseignements de ces documents n'agissent qu'au niveau de la coupure nécessaire pour la fonction « code ». Ils prévoient essentiellement de déplacer le bord de coupure afin de rendre la coupure active ou non et d'assurer ainsi le passage de la fonction « route » à la fonction « code » et vice versa. Ils ne permettent par exemple pas d'assurer d'autres fonctions qui seront bientôt nécessaires ou souhaitables comme la fonction DRL ou encore une fonction de variation de l'empreinte du faisceau en fonction de paramètres extérieurs comme la présence d'une voiture venant en face, et ce au moyen de la même source lumineuse.

Les documents DE 103 05 624 et US 4 868 726 décrivent des caches verticaux.

Le document DE 2006 042749 décrit des caches horizontaux.

L'objectif de l'invention est de proposer un dispositif d'éclairage permettant d'assurer plusieurs fonctions avec une seule source de lumière ou un nombre de sources de lumière limité, et ce avec d'avantage de possibilités que dans l'état de l'art.

L'invention consiste en un dispositif d'éclairage selon la revendication 1.

Ce dispositif présente l'avantage de permettre d'assurer des fonctions d'éclairage différentes d'un simple déplacement du bord de coupure, et ce avec une seule source lumineuse ou un nombre de sources lumineuses constant en cas de montage en parallèle de plusieurs dispositifs. De par l'agencement transversal proposé, le nombre de fonctions peut être assez élevé.

Selon une caractéristique avantageuse, la surface du second élément optique comprend au moins deux zones positionnées l'une à côté de l'autre transversalement à l'axe optique du réflecteur, chaque zone étant au moins d'un des types suivants : réfléchissante, transparente, colorée, diffusante ou lentille divergente ou une combinaison spatiale de ces différents types.

Selon une caractéristique de l'invention, le second élément mobile est mobile dans un plan sensiblement horizontal, de préférence selon des directions combinées perpendiculaire(s) à l'axe optique et parallèle(s) à l'axe optique.

Selon une caractéristique avantageuse, la surface du second élément optique est de forme allongée, préférentiellement essentiellement rectangulaire, avec un axe longitudinal, comportant au moins deux zones réparties le long de l'axe longitudinal, dont les caractéristiques optiques sont différentes et sélectionnées parmi les suivantes : réfléchissante, transparente, colorée, diffusante ou lentille divergente ou une combinaison spatiale de ces différents types

Selon une caractéristique avantageuse, le second élément optique est mobile en translation, préférentiellement généralement selon une direction perpendiculaire à l'axe optique du réflecteur.

Selon une caractéristique avantageuse, la surface du second élément optique est de forme allongée légèrement courbée selon un courbe principale, préférentiellement selon un arc de cercle, et comportant au moins deux zones réparties le long de sa courbe principale, dont les caractéristiques optiques sont différentes et sélectionnées parmi les suivantes : réfléchissante, transparente, colorée, diffusante ou lentille divergente ou une combinaison spatiale de ces différents types

Selon une caractéristique avantageuse, le second élément optique est mobile en rotation selon un rayon suffisamment grand que pour assurer un mouvement des zones qui soit transversal à l'axe optique du réflecteur.

Selon une caractéristique avantageuse, la surface du second élément optique comprend une zone réfléchissante avec un bord dit bord de coupure croisant l'axe optique du réflecteur, préférentiellement du côté opposé au réflecteur.

Selon une caractéristique avantageuse, le bord de coupure présente un profil variable selon une direction généralement perpendiculaire à l'axe optique du premier réflecteur.

Selon une caractéristique avantageuse, le bord de coupure présente un profil constant selon une direction généralement perpendiculaire à l'axe optique du premier réflecteur.

Selon une caractéristique avantageuse, le réflecteur comporte une surface réfléchissante courbe, préférentiellement elliptique, dans un demi-espace limité par un plan, le premier et le second foyer du réflecteur étant situés approximativement dans ledit plan, le second élément optique étant mobile dans ledit plan ou parallèlement audit plan.

Selon une caractéristique avantageuse, le second élément optique est mobile avec au moins deux positions indexées.

Selon une caractéristique avantageuse, le second élément optique est mobile de manière continue, préférentiellement entre deux positions indexées.

Selon une caractéristique avantageuse, la surface du second élément optique comporte au moins deux repères optiques correspondant aux positions indexées, les repères optiques étant préférentiellement réalisés par métallisation.

Selon une caractéristique avantageuse, le second élément optique est mobile en translation et/ou en rotation au moyen d'un moteur électrique par exemple un moteur pas à pas, un moteur piézoélectrique ou un solénoïde, notamment soit avec deux actuateurs spécifiques de type moteur pas à pas ou piézoélectrique ou solénoïde, soit avec la combinaison de deux de ces types d'actuateurs, soit avec un seul moteur piézoélectrique en pilotant la fréquence d'activation de façon appropriée.

Selon une caractéristique avantageuse, le premier élément optique est du type réflecteur dont l'axe optique croise l'axe optique du réflecteur, préférentiellement dont l'axe optique est perpendiculaire à l'axe optique du réflecteur.

Selon une caractéristique avantageuse, le premier élément optique est une lentille dont l'axe optique correspond essentiellement à l'axe optique du réflecteur.

Selon une caractéristique avantageuse, le second élément optique est mobile également essentiellement selon l'axe optique du réflecteur, préférentiellement en translation, au moyen d'un actuateur.

Selon une caractéristique avantageuse, le dispositif comprend un dispositif de commande de l'actuateur du second élément optique selon l'axe optique, apte à déplacer, préférentiellement de manière dynamique, une surface réfléchissante du second élément optique afin de compenser les changements d'assiette du véhicule.

La plieuse selon l'invention est de préférence sensiblement plane et horizontale, comportant éventuellement des zones transparentes.

Cette plieuse est mobile horizontalement.

La plieuse peut, si on le souhaite, être capable d'être déplacée suivant une rotation autour d'un axe vertical éloigné.

L'invention concerne également un projecteur ou un feu arrière de véhicule comprenant un dispositif tel que définit ci-avant.

L'invention concerne également un véhicule équipé d'un tel projecteur ou d'un tel feu arrière.

D'autre caractéristiques et avantages de l'invention apparaîtront dans la description détaillée suivante des modes de réalisation de l'invention, donnée à titre indicatif et nullement limitatif.

Dans les figures suivantes :
La figure 1a est une vue schématique en plan et en coupe d'un premier exemple de dispositif d'éclairage pour projecteur de véhicule selon l'invention.
La figure 1b est une vue schématique en élévation et en coupe du premier exemple de dispositif d'éclairage selon la figure 1a.
La figure 2 est une vue schématique en élévation de l'élément optique mobile du dispositif des figures 1a et 1 b.
La figure 3 est une vue schématique du principe de fonctionnement optique de la zone 6a de l'élément optique de la figure 2.
La figure 4 est une vue schématique du principe de fonctionnement optique de la zone 6b de l'élément optique de la figure 2.
La figure 5 est une vue schématique du principe de fonctionnement optique de la zone 6c de l'élément optique de la figure 2.
La figure 6 est une vue schématique du principe de fonctionnement optique de la zone 6d de l'élément optique de la figure 2.
La figure 7 est une vue schématique en élévation et en coupe d'un second exemple de dispositif d'éclairage pour projecteur de véhicule selon l'invention.
La figure 8a est une vue schématique en élévation illustrant le principe de fonctionnement du dispositif de la figure 7 en position dite « route ».
La figure 8b est une vue schématique en élévation illustrant le principe de fonctionnement du dispositif de la figure 7 en position dite « sélective ».
La figure 8c est une vue schématique en élévation illustrant le principe de fonctionnement du dispositif de la figure 7 en position dite « touriste ».
La figure 8d est une vue schématique en élévation illustrant le principe de fonctionnement du dispositif de la figure 7 en position dite « code ».
La figure 8e est une vue schématique en élévation du dispositif de la figure 7 illustrant les repères optiques de positionnement de l'élément optique mobile.

Les modes de réalisation de l'invention sont illustrés dans les figures et décrits ci-après par rapport à une position de montage du dispositif dans un véhicule en qualité de projecteur. Ce type d'application bien que prépondérant n'est pas limitatif si bien que les termes employés tels que « horizontal », « vertical », « haut », « bas », « supérieur(e) », « inférieur(e) » par exemple, en vue de décrire les positions des différents éléments ne sont pas absolus mais plutôt à interpréter de manière relative décrivant les positions des éléments par rapport à leur disposition sur les figures. Les dispositifs d'éclairage décrits pourraient être montés dans d'autres positions et/ou pour d'autres applications. De plus, les positions relatives des différents éléments optiques tels que les sources lumineuses, les réflecteurs et les lentilles exprimées pour la simplicité de compréhension par alignement des axes optiques et/ou correspondance des foyers respectifs ne sont pas à interpréter de manière exacte dans la mesure où de légères variations sont envisageables voire souhaitables en vue, entre autres, de corriger le caractère non parfait et certaines aberrations optiques des éléments optiques ou d'obtenir certains effets supplémentaires.

La figure 1a est une vue schématique en plan et en coupe selon un plan médian d'un premier mode de réalisation de l'invention. Il s'agit d'un dispositif d'éclairage pour projecteur de véhicule comprenant un réflecteur elliptique 1 et symétrique en rotation autour de son axe optique 2. Le réflecteur comporte une surface interne réfléchissante 12 dont le profil en coupe selon un plan passant par l'axe 2 est une section d'ellipse. Sa surface interne 12 correspond à la section d'ellipse visible à la figure 1a décrivant une rotation autour de l'axe optique et de symétrie 2 dans un demi-espace. Ce demi-espace est limité par un plan contenant l'axe 2 et étant horizontal. Ce réflecteur 1 comporte deux foyers le long de son axe 2. Une source de lumière 3 est positionnée approximativement à l'endroit du premier foyer et le second foyer est référencé par le signe de référence 4.

Il est à noter que la surface interne réfléchissante 12 du réflecteur peut ne pas être parfaitement elliptique et avoir un ou plusieurs profils spécifiques ou complexes en vue d'optimiser la répartition lumineuse dans le faisceau d'éclairage. Ceci peut impliquer que le réflecteur 1 ne soit pas parfaitement symétrique en révolution.

La source de lumière 3 est du type à diode électroluminescente ou encore LED qui émet la majorité de son énergie lumineuse vers la surface interne réfléchissante 12 du réflecteur 1. Ce type de source lumineuse à la particularité d'être particulièrement compact au point de pouvoir être assimilée d'une manière approximative à une source ponctuelle. D'autres types de source lumineuse connus peuvent cependant également être considérés.

La majorité des rayons lumineux émis par la source lumineuse 3 sont réfléchis par la surface réfléchissante 12 du réflecteur 1. En assimilant la source lumineuse à une source ponctuelle localisée au premier foyer du réflecteur et en assimilant le réflecteur à un réflecteur elliptique parfait, les rayons réfléchis par le réflecteur convergent tous vers le second foyer 4. Dans la réalité, la source lumineuse n'est pas ponctuelle et la forme de la surface réfléchissante 12 n'est pas nécessairement parfaitement elliptique si bien que les rayons réfléchis ne convergent pas tous vers le second foyer 4 mais plutôt vers une zone proche du second foyer 4.

Un élément optique mobile 6 est disposé à proximité du second foyer 4 dans le plan horizontal contenant l'axe optique et de symétrie 2 du réflecteur 1. Cet élément optique 6 est mieux illustré à la figure 1b qui est une vue schématique en élévation du dispositif de la figure 1a. La coupe est selon le plan horizontal comprenant l'axe 2. L'élément optique 6 est mobile en translation selon son axe longitudinal 11 perpendiculaire à l'axe optique 2 et inclus dans le plan horizontal. L'élément optique comprend une surface essentiellement plane qui elle-même comprend différentes zones optiquement différentes afin d'assurer différentes fonctions du dispositif d'éclairage. L'élément optique 6 est actionné en translation selon l'axe X par un actuateur 10 et en translation selon l'axe Z par un actuateur 14. Ces actuateurs peuvent être du type électrique comme par exemple un moteur électrique, un moteur piézo-électrique, ou n'importe que autre type d'actuateur connus de l'homme de l'art et adapté à déplacer l'élément optique 6. Les différentes zones optiques de l'élément optiques 6 peuvent être du type réfléchissante, transparente, transparente colorée, diffusante, lentille, ou une combinaison spatiale de ces différents types, etc...

Avantageusement, l'élément optique 6 est déplaçable suivant un plan sensiblement horizontal, selon des mouvements combinés perpendiculaire(s) à l'axe optique 2 et parallèle(s) à l'axe optique 2, au moyen d'un seul moteur piézoélectrique, avec un pilotage approprié des fréquences d'activation.

Des moyens de guidage (non représentés) en translation de l'élément optique doivent être prévus de manière connue de l'homme de l'art.

Les rayons lumineux 7 réfléchis par le réflecteur 1 qui convergent vers le second foyer 4 et qui rencontrent la surface de l'élément optique 6 sont réfléchis ou transmis en fonction de la nature optique de la partie de surface rencontrée. Si la surface rencontrée est réfléchissante, les rayons 7 seront réfléchis vers le haut par rapport à l'axe 2 comme cela est illustré à la figure 1a. Les rayons 9 réfléchis par le réflecteur ne rencontrant pas la surface de l'élément optique 6 se propagent vers le bas par rapport à l'axe 2 comme cela est également illustré à la figure 1a.

Une lentille 5 est prévue sur le chemin optique du dispositif. Cette lentille du type plan convexe a son foyer correspondant au second foyer 4 du réflecteur 1 et son axe optique confondu avec l'axe optique du réflecteur de sorte que les rayons lumineux provenant du foyer 4 sont transmis essentiellement parallèlement à l'axe optique 2. D'autres types de lentille convergente sont envisageables, comme par exemple une lentille biconvexe ou encore du type ménisque convergent. Un réflecteur du type miroir paraboloïdal est également envisageable. Dans ce cas, son axe optique serait essentiellement perpendiculaire ou à tout le moins transversal à l'axe 2 et son foyer serait approximativement confondu avec le foyer 4. Un tel réflecteur réfléchirait alors les rayons lumineux dans une direction essentiellement parallèle à son axe optique, c'est-à-dire essentiellement transversalement ou perpendiculairement à l'axe optique 2.

Comme cela est visible aux figures 1a et 1b, les rayons lumineux provenant du réflecteur sont inversés par rapport à un plan vertical et également par rapport à un plan horizontal après leur passage vers le foyer 4 et l'élément optique 6. Un référentiel X-Y-Z est représenté aux figures 1a et 1b où l'axe Z correspond à l'axe optique 2 et approximativement à l'axe de projection, l'axe X correspond à la perpendiculaire à l'axe Z et contenue dans le plan délimitant le demi-espace du réflecteur 1 et comprenant l'axe 11 de déplacement de l'élément optique 6, et l'axe Y correspond à la perpendiculaire au plan définit par les axes X et Z. Comme on peut l'observer à la figure 1b, les rayons réfléchis par le réflecteur 1 croisent l'axe optique 2 au niveau de l'élément optique 6 et passent de l'autre côté du plan vertical ou encore du plan contenant l'axe 2 et parallèle à l'axe Y. Le même phénomène a lieu par rapport au plan contenant l'axe 2 et parallèle à l'axe X. La figure 1a montre en effet que les rayons réfléchis par le réflecteur 1 croisent le plan en question et, pour ceux qui ne sont pas réfléchis par l'élément optique 6, passent de l'autre côté du plan. Ce phénomène ne vaut pas pour les rayons 7 réfléchis au niveau du plan par l'élément optique, qui eux restent du même côté du plan.

L'élément optique 6 peut comporter quatre zones optiques distinctes ou plus. Celles-ci sont illustrées en détail aux figures 2 à 6.

La première zone 6a est du type lentille plan concave en vue de diffuser les rayons lumineux. Le principe de ce phénomène est illustré à la figure 3. Lorsque l'élément optique 6 est positionné de sorte à présenter la zone 6a aux rayons lumineux provenant du réflecteur 1, ceux-ci traversent la zone 6a et sont diffractés de manière divergente de sorte à éclairer une grande partie de la lentille. Ceci génère un faisceau d'éclairage élargi qui, combiné avec une réduction de la puissance de la source lumineuse, correspond à la fonction éclairage de jour communément dénommée DRL (Daytime Running Light). Il est à noter que la fonction de divergence de la zone 6a peut être atteinte par divers moyens connus, comme par exemple et de manière non exhaustive un traitement de surface diffusant ou un réseau de microlentilles divergentes.

La seconde zone 6b de l'élément optique 6 est une surface réfléchissante dite « plieuse ». Le principe optique de fonctionnement de cette zone est illustré à la figure 4 : les rayons lumineux provenant du réflecteur 1 rencontrant cette surface sont réfléchis selon un angle par rapport à la verticale à la surface qui est égal à celui des rayons incidents. Ces rayons incidents sont donc renvoyés vers la partie haute de la lentille. Les rayons ne rencontrant pas la surface réfléchissante 6b traversent le plan horizontal et évoluent dans le demi-espace inférieur sans déviation jusqu'à la lentille. La frontière entre la zone 6b réfléchissant les rayons et la zone du plan horizontal traversée par les rayons sans déviation est physiquement formée par le bord avant et/ou éventuellement arrière de la zone 6b et est appelé bord de coupure. Il définit la frontière entre les rayons réfléchis et les rayons non réfléchis et influence l'empreinte du faisceau projeté par le dispositif. En effet, comme cela est illustré à la figure 1a, les rayons 8 réfléchis par la plieuse sont réfractés par la partie haute de la lentille. Ces rayons réfléchis par la plieuse vont donc générer des rayons projetés par la lentille dont l'empreinte sera différente de celle qui serait générée par ces rayons s'ils n'étaient pas réfléchis par la plieuse. Les rayons réfléchis sont projetés par la partie haute de la lentille de manière légèrement inclinée vers le bas par rapport à l'axe optique alors que ces rayons auraient été projetés par la partie basse de la lentille de manière légèrement inclinée vers le haut par rapport à l'axe optique s'ils avaient été transmis sans réflexion. Cet effet peut également être renforcé ou influencé par divers paramètres comme par exemple une légère inclinaison de la plieuse par rapport à l'axe optique, une forme complexe non plane de la plieuse, une forme complexe de la lentille (ou d'un réflecteur paraboloïdal en lieu et place de la lentille) et/ou un léger décalage de la plieuse selon l'axe Y par rapport à l'axe optique. L'élément optique 6 peut être déplacé selon l'axe Z correspondant à l'axe optique au moyen d'un actuateur 14. Ces déplacements permettent de déplacer le bord de coupure vers l'avant ou l'arrière de sorte à moduler la hauteur de coupure du faisceau projeté par le dispositif. Cette fonction est particulièrement adaptée à compenser les changements d'inclinaison du dispositif comme par exemple l'assiette du véhicule sur lequel le dispositif est monté. Cette adaptation peut être ponctuelle lors du démarrage du véhicule afin de compenser, par exemple, un chargement important du coffre ou encore peut être permanente lors du roulage du véhicule afin de compenser, par exemple, un changement d'assiette dans un plan longitudinal lors de freinages ou d'accélérations. De plus le bord de coupure ne doit pas nécessairement être droit et perpendiculaire à l'axe optique, il peut en effet être incliné ou avoir un profil complexe afin d'optimiser l'empreinte projetée et/ou de compenser certaines aberrations inhérentes à certains éléments optiques. La zone optique réfléchissante 6b peut correspondre à une fonction dite « code » ou « Low Beam » pour le croisement avec d'autres véhicules venant en sens opposé, où l'empreinte du faisceau projeté est coupée dans sa partie haute. Une inclinaison du bord de coupure (non représenté) permet d'obtenir une empreinte dont la partie haute varie selon l'axe X.

La troisième zone 6c de l'élément optique 6 est une surface partiellement transparente et partiellement réfléchissante. Elle présente une forme en L, où les branches du L sont transparentes et le reste de la zone est réfléchissante. La partie réfléchissante est représentée par la zone hachurée. Cette zone correspond à une fonction dite « sélective » qui permet de faire varier l'empreinte projetée selon l'axe X de sorte à faire correspondre la partie coupée à un véhicule venant en sens opposé. La surface réfléchissante va réfléchir les rayons lumineux provenant du réflecteur (1) qui vont ensuite être réfractés par la lentille (5). La surface réfléchissante de la zone 6c va donc limiter la hauteur du faisceau sur sa gauche. La zone 6c représentée à la figure 2 correspond à un projecteur de véhicule. Le projecteur du côté opposé devra présenter une zone 6c symétrique par rapport à l'axe Z. Chaque projecteur aura donc dans cette fonction un faisceau d'éclairage avec une zone assombrie en haut du côté de l'autre projecteur, respectivement, formant ainsi une fenêtre haute assombrie dans l'empreinte d'éclairage des deux projecteurs. Les deux zones 6c respectives peuvent alors être déplacées de manière continue et contrôlée en fonction de la position du véhicule opposé de sorte à déplacer la fenêtre transversalement selon l'axe X. Les mouvements des éléments optiques des deux projecteurs dans la fonction « sélective » ne doivent pas nécessairement être identiques. En effet, il peut être souhaité voire nécessaire de pouvoir élargir la fenêtre en fonction du rapprochement du véhicule opposé et par là de déplacer les éléments optiques des deux projecteurs de manière différenciée. Alternativement au déplacement continu de l'élément optique 6 du projecteur, on peut faire pivoter tout le dispositif optique du projecteur selon un axe essentiellement parallèle à l'axe Y. Un déplacement de la fenêtre selon l'axe Y peut également être à un déplacement selon l'axe optique ou axe Z. Un tel déplacement est souhaitable voire nécessaire afin que la fenêtre puisse suivre un véhicule opposé se rapprochant. La forme de la partie réfléchissante peut être différente de celle de la figure 2. Le principe optique de fonctionnement est illustré à la figure 5 montrant bien que certains rayons traverse la surface sans (ou avec très peu de) déviation et d'autres sont réfléchis en fonction de l'endroit de la zone qu'ils rencontrent.

La quatrième zone 6d de l'élément optique est une surface transparente ou vide de toute fonction optique. Le principe optique de fonctionnement est illustré à la figure 6 qui illustre que tous les rayons sont transmis sans (ou avec très peu de) déviation. Cette position correspond à une fonction dite « route » ou « High Beam », c'est-à-dire à une empreinte naturelle non coupée du dispositif optique.

Le dispositif décrit permet ainsi d'assurer quatre fonctions d'éclairage au moyen d'une seule source lumineuse. Le passage d'une fonction à une autre se fait au moyen de l'actuateur 10 qui déplace en translation l'élément optique 6 jusqu'à ce que la zone correspondante soit en position centrée longitudinalement sur le foyer 4 du dispositif optique.

Un second mode de réalisation est illustré aux figures 7 et 8a-8d. L'architecture de ce dispositif est similaire à celle du premier mode de réalisation, à savoir un réflecteur elliptique 1 dans un demi-espace, une source lumineuse 3 éclairant essentiellement dans vers le demi-espace de réflecteur et positionné au niveau du premier foyer du réflecteur, un élément optique 6' mobile transversalement et longitudinalement au niveau du second foyer 4 du réflecteur et une lentille dont le foyer correspond au second foyer 4 du réflecteur. Ce dispositif se distingue de celui du premier mode de réalisation par l'élément optique 6'. Il comporte deux zones optiques : une première zone 6a' transparente et une seconde zone comprenant une majeure partie 6b' réfléchissante et une partie mineure transparente 6c'. La frontière entre la partie réfléchissante 6b' et la partie transparente 6c' correspond au bord de coupure. Le dispositif comporte quatre fonctions qui sont illustrées de manière schématique aux figures 8a à 8d. L'élément optique 6' y est représenté de manière agrandie à des fins de clarté.

La première fonction est illustrée à la figure 8a où la zone transparente est en fonction, c'est-à-dire positionnée transversalement au niveau du second foyer du réflecteur. Cette première fonction est la fonction dite « route » ou « High Beam » générant une empreinte de projection naturelle du dispositif optique.

La seconde fonction est illustrée à la figure 8b où les zones 6a' et 6b' sont à cheval sur la région du second foyer où passent les rayons venant du réflecteur 1. Cette fonction est dite « sélective » qui permet de faire varier selon l'axe X l'empreinte projetée de sorte à faire correspondre la partie coupée à un véhicule venant en sens opposé. La position transversale de l'élément optique est variable de façon continue afin de pouvoir « suivre » la position du véhicule venant en sens inverse. Pratiquement parlant, une partie des rayons réfléchis par le réflecteur sont réfléchis par la surface réfléchissante 6b'. La réflexion occasionnée par la surface réfléchissante dite « plieuse » va réduire la hauteur de la partie correspondante de l'empreinte. La hauteur de l'empreinte est ainsi réduite à sa gauche. Le déplacement progressif de l'élément optique 6' vers la gauche correspondant à une augmentation de la surface réfléchissante active va modifier l'empreinte du faisceau projeté en élargissant l'abaissement de hauteur vers la droite. Cette fonction en combinaison avec un second projecteur symétrique (pour ce qui concerne la partie de l'élément optique utilisée pour former le faisceau sélectif) permet de former une fenêtre assombrie en adaptant la coupure et l'abaissement du faisceau à un véhicule opposé dont la position angulaire par rapport au véhicule éclairé par le dispositif varie. Similairement à l'exemple précédent, un déplacement de la fenêtre selon l'axe Y peut également être combiné à un déplacement selon l'axe optique ou axe Z. Un tel déplacement est souhaitable voire nécessaire afin que la fenêtre puisse suivre un véhicule opposé se rapprochant.

La troisième fonction est illustrée à la figure 8c où la partie rectangulaire réfléchissante de la zone 6b' est active. Elle génère une coupe sur toute la largeur de l'empreinte. Il peut s'agir d'une fonction dite « touriste » à savoir celle d'un véhicule normalement roulant à gauche et roulant sur un territoire où l'on route à droite. Le faisceau projeté est coupé sur toute sa largeur et évite ainsi un éblouissement qui aurait sinon lieu en éclairage du type « code » ou « croisement » pour un rouleur à gauche.

La quatrième fonction est illustrée à la figure 8d où la zone transparente 6c' est partiellement active. Dans cette position, une partie des rayons provenant de la partie droite du réflecteur 1 rencontre et traverse la partie transparente 6c' et est ensuite réfracté et projetée vers la partie supérieure gauche du faisceau. Les rayons correspondants provenant de la partie gauche du réflecteur sont réfléchis par la surface réfléchissante 6b'. Une partie des rayons peut passer outre le bord avant de la surface réfléchissante. L'empreinte résultante est limitée en hauteur en raison du bord de coupure avant de la surface réfléchissante, et ce de manière inversée. La section du bord de coupure qui est plus avancée que le bord incliné limite la hauteur sur la partie droite de l'empreinte et le bord incliné limite la hauteur sur la partie gauche de l'empreinte dans une moindre mesure et de manière progressive. Il s'agit d'une fonction « code » ou « Low Beam » pour un véhicule destiné à rouler à gauche.

Ce dispositif permet de réaliser de manière assez simple un projecteur avec quatre fonctions. L'élément optique doit simplement comporter une surface transparente et une partie réfléchissante. La partie réfléchissante peut être réalisée assez simplement par métallisation sur un support. A cet effet, il peut être intéressant de réaliser des repères optiques de position 13 en même temps que la surface réfléchissante. Ceux-ci sont illustrés à la figure 8e. Les repères optiques sont avantageux pour cette application et sont de plus assez simples à réaliser dans ce contexte.

Il est à noter que diverses combinaisons de fonctions d'éclairage décrites sont envisageables. De plus d'autres fonctions sont également envisageables comme par exemple un clignotant en prévoyant une zone transparente colorée au niveau de l'élément optique. Dans ce cas, il serait éventuellement nécessaire de réduire la puissance de la source lumineuse. Une fonction « brouillard » est également possible en prévoyant par exemple une zone réfléchissante plus grande, c'est-à-dire avec un bord de coupure plus avancé (vers la lentille) afin de diriger le faisceau projeté d'avantage vers le bas. Il est également à noter que la présence d'une surface réfléchissante n'est pas nécessaire. On pourrait par exemple prévoir un élément optique avec une zone divergente pour une fonction « DRL » et une zone transparente pour une fonction « route » ou « High Beam ».

Il est également à noter que le déplacement de l'élément optique doit être transversal mais pas nécessairement en translation. En effet, en fonction de divers paramètres comme par exemple l'encombrement disponible et le nombre de fonctions à assurer, on pourrait prévoir un élément optique légèrement courbé dans le plan de sa surface et le faire tourner selon un centre de rotation situé par exemple derrière le réflecteur et la source lumineuse sur l'axe optique.

Il est également à noter que la surface de l'élément optique qui comporte les différentes zones optiques ne doit pas nécessairement être plane. Au contraire, en fonction des différents effets optiques désirés, on peut imaginer une surface légèrement complexe.

Le mouvement transversal de l'élément optique ne doit pas nécessairement être perpendiculaire à l'axe optique et dans le plan délimitant le demi-espace du réflecteur. On pourrait imaginer un mouvement transversal mais non perpendiculaire ainsi que dans un plan formant un certain angle avec le plan délimitant le demi-espace du réflecteur, et ce en fonction de divers paramètres comme, par exemple, l'encombrement maximum. L'élément optique peut également se situer à une faible distance du plan délimitant le demi-espace du réflecteur, en fonction, par exemple, des différentes imperfections et/ou aberrations des éléments optiques.

Les modes de réalisation décrits comportent une seule source lumineuse. Il est tout-à-fait envisageable de prévoir plusieurs sources lumineuses ou plusieurs dispositifs similaires en parallèles où les éléments optiques mobile seraient liés mécaniquement et déplacer par un seul actuateur.

## Revendications

1. Dispositif d'éclairage pour projecteur de véhicule, comprenant :
un réflecteur (1) comportant un premier foyer, un second foyer (4) et un axe optique (2) passant par le premier et le second foyer ;
une source lumineuse (3) située à proximité du premier foyer du réflecteur (1) de sorte que les rayons lumineux émis par la source lumineuse (3) soient réfléchis par le réflecteur (1) approximativement vers son second foyer ;
un premier élément optique (5) comportant un foyer et un axe optique (2), le foyer étant situé à proximité du second foyer (4) du réflecteur, le premier élément optique (5) étant apte à projeter les rayons lumineux émis par la source (3) et réfléchis par le réflecteur (1) en un faisceau selon son axe optique ;
un second élément optique (6 ; 6') comprenant une surface généralement plane dont une zone est située à proximité du second foyer (4) du réflecteur (1) de sorte à recevoir avec un angle d'incidence les rayons lumineux émis par la source (3) et réfléchis par le réflecteur (1) ; où
le second élément optique (6 ; 6') est mobile horizontalement dans le plan de sa surface, **caractérisé en ce que** le second élément optique est mobile sensiblement transversalement à l'axe optique (2) du réflecteur (1), de sorte à pouvoir déplacer ladite zone hors des rayons lumineux.

2. Dispositif selon la revendication précédente, **caractérisé en ce que** la surface du second élément optique (6 ; 6') comprend au moins deux zones positionnées l'une à côté de l'autre transversalement à l'axe optique (2) du réflecteur (1), chaque zone étant au moins d'un des types suivants : réfléchissante, transparente, colorée, diffusante ou lentille divergente ou une combinaison spatiale de ces différents types

3. Dispositif selon l'une des revendications précédentes, **caractérisé en ce que** la surface du second élément optique (6 ; 6') est de forme allongée, préférentiellement essentiellement rectangulaire, avec un axe longitudinal (11), comportant au moins deux zones réparties le long de l'axe longitudinal (11), dont les caractéristiques optiques sont différentes et sélectionnées parmi les suivantes : réfléchissante, transparente, colorée, diffusante ou lentille divergente ou une combinaison spatiale de ces différents types.

4. Dispositif selon l'une des revendications précédentes, **caractérisé en ce que** le second élément optique (6 ; 6') est mobile en translation dans un plan sensiblement horizontal, suivant des directions combinées parallèle et perpendiculaire à l'axe optique (2).

5. Dispositif selon la revendication précédente, **caractérisé en ce que** le second élément optique (6; 6') est mobile en translation, préférentiellement généralement selon une direction (11) perpendiculaire à l'axe optique (2) du réflecteur (1).

6. Dispositif selon l'une des revendications précédentes, **caractérisé en ce que** la surface du second élément optique (6 ; 6') est de forme allongée légèrement courbée selon un courbe principale, préférentiellement selon un arc de cercle, et comportant au moins deux zones réparties le long de sa courbe principale, dont les caractéristiques optiques sont différentes et sélectionnées parmi les suivantes : réfléchissante, transparente, colorée, diffusante ou lentille divergente ou une combinaison spatiale de ces différents types

7. Dispositif selon la revendication précédente, **caractérisé en ce que** le second élément optique (6 ; 6') est mobile en rotation selon un rayon suffisamment grand que pour assurer un mouvement des zones qui soit transversal à l'axe optique (2) du réflecteur (1).

8. Dispositif selon l'une des revendications précédentes, **caractérisé en ce que** la surface du second élément optique (6') comprend une zone réfléchissante (6b') avec un bord dit bord de coupure croisant l'axe optique (2) du réflecteur (1), préférentiellement du côté opposé au réflecteur (1).

9. Dispositif selon la revendication précédente **caractérisé en ce que** le bord de coupure présente un profil variable selon une direction généralement perpendiculaire à l'axe optique (2) du premier réflecteur (1).

10. Dispositif selon la revendication 8, **caractérisé en ce que** le bord de coupure présente un profil constant selon une direction généralement perpendiculaire à l'axe optique (2) du premier réflecteur (1).

11. Dispositif selon l'une des revendications précédentes, **caractérisé en ce que** le réflecteur (1) comporte une surface réfléchissante (12) courbe, préférentiellement elliptique, dans un demi-espace limité par un plan, le premier et le second foyer du réflecteur (1) étant situés approximativement dans ledit plan, le second élément optique (6 ; 6') étant mobile dans ledit plan ou parallèlement audit plan.

12. Dispositif selon l'une des revendications précédentes, **caractérisé en ce que** le second élément optique (6 ; 6') est mobile avec au moins deux positions indexées.

13. Dispositif selon la revendication précédente, **caractérisé en ce que** le premier élément optique est du type réflecteur dont l'axe optique croise l'axe optique du réflecteur, préférentiellement dont l'axe optique est perpendiculaire à l'axe optique du réflecteur.

14. Dispositif selon la revendication précédente, **caractérisé en ce que** le premier élément optique est une lentille (5) dont l'axe optique correspond essentiellement à l'axe optique (2) du réflecteur (1).

15. Dispositif selon l'une des revendications précédentes, **caractérisé en ce que** le second élément optique (6, 6') est mobile également essentiellement selon l'axe optique (2) du réflecteur (1), préférentiellement en translation, au moyen d'un actuateur (14).

16. Dispositif selon l'une des revendications précédentes, **caractérisé en ce que** le second élément optique (6 ; 6') est mobile en translation et/ou en rotation, notamment en double mouvement, au moyen d'un moteur électrique (10), par exemple un moteur pas à pas, d'un moteur piézoélectrique ou d'un solénoide, notamment au moyen d'un seul moteur piézoélectrique en pilotant la fréquence d'activation de façon appropriée.

## Patentansprüche

1. Beleuchtungsvorrichtung für Fahrzeugscheinwerfer mit:
einem Reflektor (1), der einen ersten Brennpunkt, einen zweiten Brennpunkt (4) und eine durch den ersten und den zweiten Brennpunkt verlaufende optische Achse (2) aufweist;
einer Lichtquelle (3), die in der Nähe des ersten Brennpunkts des Reflektors (1) derart angeordnet ist, dass die von der Lichtquelle (3) emittierten Lichtstrahlen vom Reflektor (1) annähernd zu seinem zweiten Brennpunkt reflektiert werden;
einem ersten optischen Element (5), das einen Brennpunkt und eine optische Achse (2) aufweist, wobei der Brennpunkt in der Nähe des zweiten Brennpunkts (4) des Reflektors angeordnet ist, wobei das erste optische Element (5) die von der Lichtquelle (3) emittierten und vom Reflektor (1) reflektierten Lichtstrahlen als ein Lichtbündel entlang der optischen Achse zu projizieren vermag;
einem zweiten optischen Element (6; 6'), das eine allgemein ebene Oberfläche aufweist, von der ein Bereich in der Nähe des zweiten Brennpunkts (4) des Reflektors (1) solchermaßen angeordnet ist, dass er die von der Lichtquelle (3) emittierten und vom Reflektor (1) reflektierten Lichtstrahlen mit einem Einfallswinkel aufnimmt, wobei das zweite optische Element (6; 6') in der Ebene seiner Oberfläche horizontal beweglich ist,
**dadurch gekennzeichnet, dass** das zweite optische Element im Wesentlichen quer zur optischen Achse (2) des Reflektors (1) solchermaßen beweglich ist, dass der genannte Bereich aus den Lichtstrahlen hinaus verschoben werden kann.

2. Vorrichtung nach dem vorhergehenden Anspruch,
**dadurch gekennzeichnet, dass** die Oberfläche des zweiten optischen Elements (6; 6') wenigstens zwei Bereiche aufweist, die nebeneinander quer zur optischen Achse (2) des Reflektors (1) angeordnet sind, wobei jeder Bereich wenigstens von einer der folgenden Arten ist: reflektierend, lichtdurchlässig, farbig, lichtstreuend oder Streulinse oder eine räumliche Kombination dieser verschiedenen Arten.

3. Vorrichtung nach einem der vorhergehenden Ansprüche,
**dadurch gekennzeichnet, dass** die Oberfläche des zweiten optischen Elements (6; 6') eine längliche, vorzugsweise im Wesentlichen rechteckige Form hat, mit einer Längsachse (11), die wenigstens zwei entlang der Längsachse (11) verteilte Bereiche aufweist, deren optischen Eigenschaften unterschiedlich und aus folgenden gewählt sind: reflektierend, lichtdurchlässig, farbig, lichtstreuend oder Streulinse oder eine räumliche Kombination dieser verschiedenen Arten.

4. Vorrichtung nach einem der vorhergehenden Ansprüche,
**dadurch gekennzeichnet, dass** das zweite optische Element (6; 6') in einer im Wesentlichen horizontalen Ebene in zur optischen Ache (2) kombiniert parallelen und senkrechten Richtungen translatorisch beweglich ist.

5. Vorrichtung nach dem vorhergehenden Anspruch,
**dadurch gekennzeichnet, dass** das zweite optische Element (6; 6') translatorisch beweglich ist, vorzugsweise allgemein in einer zur optischen Achse (2) des Reflektors (1) senkrechten Richtung (11).

6. Vorrichtung nach einem der vorhergehenden Ansprüche,
**dadurch gekennzeichnet, dass** die Oberfläche des zweiten optischen Elements (6; 6') eine entsprechend einer Hauptkurve, vorzugsweise entsprechend eines Kreisbogens, leicht gekrümmte längliche Form hat und wenigstens zwei entlang ihrer Hauptkurve verteilte Bereiche aufweist, deren optische Eigenschaften unterschiedlich und aus folgenden gewählt sind: reflektierend, lichtdurchlässig, farbig, lichtstreuend oder
Streulinse oder eine räumliche Kombination dieser verschiedenen Arten.

7. Vorrichtung nach dem vorhergehenden Anspruch,
**dadurch gekennzeichnet, dass** das zweite optische Element (6; 6') in einem Radius drehbeweglich ist, der groß genug ist, um eine Bewegung der Bereiche zu gewährleisten, die zur optischen Achse (2) des Reflektors (1) quer verläuft.

8. Vorrichtung nach einem der vorhergehenden Ansprüche,
**dadurch gekennzeichnet, dass** die Oberfläche des zweiten optischen Elements (6') einen Reflexionsbereich (6b') aufweist, mit einem als Begrenzungsrand bezeichneten Rand, der die optische Achse (2) des Reflektors (1) vorzugsweise auf der dem Reflektor (1) abgewandten Seite schneidet.

9. Vorrichtung nach dem vorhergehenden Anspruch,
**dadurch gekennzeichnet, dass** der Begrenzungsrand ein veränderliches Profil in einer zur optischen Achse (2) des ersten Reflektors (1) allgemein senkrechten Richtung aufweist.

10. Vorrichtung nach Anspruch 8,
**dadurch gekennzeichnet, dass** der Begrenzungsrand ein gleichmäßiges Profil in einer zur optischen Achse (2) des ersten Reflektors (1) allgemein senkrechen Richtung aufweist.

11. Vorrichtung nach einem der vorhergehenden Ansprüche,
**dadurch gekennzeichnet, dass** der Reflektor (1) eine gekrümmte, vorzugsweise elliptische Reflexionsfläche (12) in einem von einer Ebene begrenzten Halbraum aufweist, wobei der erste und der zweite Brennpunkt des Reflektors (1) annähernd in dieser Ebene angeordnet sind, wobei das zweite optische Element (6; 6') in dieser Ebene oder parallel zu dieser Ebene beweglich ist.

12. Vorrichtung nach einem der vorhergehenden Ansprüche,
**dadurch gekennzeichnet, dass** das zweite optische Element (6; 6') mit wenigstens zwei indizierten Stellungen beweglich ist.

13. Vorrichtung nach dem vorhergehenden Anspruch,
**dadurch gekennzeichnet, dass** das erste optische Element vom Typ Reflektor ist, dessen optische Achse die optische Achse des Reflektors schneidet und dessen optische Achse vorzugsweise senkrecht zur optischen Achse des Reflektors verläuft.

14. Vorrichtung nach dem vorhergehenden Anspruch,
**dadurch gekennzeichnet, dass** das erste optische Element eine Linse (5) ist, deren optische Achse im Wesentlichen der optischen Achse (2) des Reflektors (1) entspricht.

15. Vorrichtung nach einem der vorhergehenden Ansprüche,
**dadurch gekennzeichnet, dass** das zweite optische Element (6; 6') auch im Wesentlichen entlang der optischen Achse (2) des Reflektors (1) beweglich ist, vorzugsweise translatorisch mittels eines Stellglieds (14).

16. Vorrichtung nach einem der vorhergehenden Ansprüche,
**dadurch gekennzeichnet, dass** das zweite optische Element (6; 6') translatorisch beweglich und/oder drehbeweglich ist, insbesondere mit einer zweifachen Bewegung, mittels eines Elektromotors (10), zum Beispiel eines Schrittmotors, eines piezoelektrischen Motors oder eines Solenoids, insbesondere mittels eines einzigen piezoelektrischen Motors durch geeignetes Steuern der Einschaltfrequenz.

## Claims

1. Lighting device for a vehicle headlight, comprising:
a reflector (1) comprising a first focal point, a second focal point (4) and an optical axis (2) which passes via the first and the second focal points;
a source of light (3) which is situated in the vicinity of the first focal point of the reflector (1), such that the rays of light which are emitted by the source of light (3) are reflected by the reflector (1) approximately towards its second focal point;
a first optical element (5) comprising a focal point and an optical axis (2), the focal point being situated in the vicinity of the second focal point (4) of the reflector, the first optical element (5) being able to project the rays of light which are emitted by the source (3) and reflected by the reflector (1) in a beam according to its optical axis;
a second optical element (6; 6') comprising a generally flat surface, an area of which is situated in the vicinity of the second focal point (4) of the reflector (1), such as to receive with an angle of incidence the rays of light emitted by the source (3) and reflected by the reflector (1);
wherein the second optical element (6; 6') is mobile horizontally on the plane of its surface, **characterised in that** the second optical element is mobile substantially transversely to the optical axis (2) of the reflector (1), such as to be able to displace the said area out of the rays of light.

2. Device according to the preceding claim, **characterised in that** the surface of the second optical element (6; 6') comprises at least two areas which are positioned next to one another transversely to the optical axis (2) of the reflector (1), each area being at least one of the following types: reflective, transparent, coloured, diffusing or diverging lens, or a spatial combination of these different types.

3. Device according to one of the preceding claims, **characterised in that** the surface of the second optical element (6; 6') has an elongate form, and is preferably substantially rectangular, with a longitudinal axis (11), comprising at least two areas distributed along the longitudinal axis (11), the optical characteristics of which are different and are selected from amongst the following: reflective, transparent, coloured, diffusing or diverging lens, or a spatial combination of these different types.

4. Device according to one of the preceding claims, **characterised in that** the second optical element (6; 6') is mobile in translation on a substantially horizontal plane, according to combined directions, parallel and perpendicular to the optical axis (2).

5. Device according to the preceding claim, **characterised in that** the second optical element (6; 6') is mobile in translation, preferably generally according to a direction (11) perpendicular to the optical axis (2) of the reflector (1).

6. Device according to one of the preceding claims, **characterised in that** the surface of the second optical element (6; 6') has an elongate form which is slightly curved according to a main curve, preferably according to an arc of a circle, and comprises at least two areas distributed along its main curve, the optical characteristics of which are different, and are selected from amongst the following: reflective, transparent, coloured, diffusing or diverging lens, or a spatial combination of these different types.

7. Device according to the preceding claim, **characterised in that** the second optical element (6; 6') is mobile in rotation according to a radius large enough to ensure movement of the areas which is transverse to the optical axis (2) of the reflector (1).

8. Device according to one of the preceding claims, **characterised in that** the surface of the second optical element (6') comprises a reflective area (6b') with an edge known as the cut-off edge, which intersects the optical axis (2) of the reflector (1), preferably on the side opposite the reflector (1).

9. Device according to the preceding claim, **characterised in that** the cut-off edge has a profile which is variable according to a direction generally perpendicular to the optical axis (2) of the first reflector (1).

10. Device according to claim 8, **characterised in that** the cut-off edge has a profile which is constant according to a direction generally perpendicular to the optical axis (2) of the first reflector (1).

11. Device according to one of the preceding claims, **characterised in that** the reflector (1) comprises a curved reflective surface (12), which is preferably elliptical, in a half-space delimited by a plane, the first and second focal points of the reflector (1) being situated approximately on the said plane, the second optical element (6; 6') being mobile on the said plane or parallel to the said plane.

12. Device according to one of the preceding claims, **characterised in that** the second optical element (6; 6') is mobile with at least two indexed positions.

13. Device according to the preceding claim, **characterised in that** the first optical element is of the reflector type, the optical axis of which intersects the optical axis of the reflector, the optical axis of which is preferably perpendicular to the optical axis of the reflector.

14. Device according to the preceding claim, **characterised in that** the first optical element is a lens (5), the optical axis of which corresponds substantially to the optical axis (2) of the reflector (1).

15. Device according to one of the preceding claims, **characterised in that** the second optical element (6, 6') is also mobile substantially according to the optical axis (2) of the reflector (1), preferably in translation, by means of an actuator (14).

16. Device according to one of the preceding claims, **characterised in that** the second optical element (6; 6') is mobile in translation and/or in rotation, in particular with double movement, by means of an electric motor (10), for example a step motor, a piezoelectric motor or a solenoid, in particular by means of a single piezoelectric motor, by controlling the activation frequency appropriately.
